# EUROPÄISCHE PATENTSCHRIFT

(11) **EP 3 647 254 B1**
(45) Veröffentlichungstag und Bekanntmachung des Hinweises auf die Patenterteilung: **25.08.2021**
(21) Anmeldenummer: 19205762.8
(22) Anmeldetag: 28.10.2019
(51) Int. Cl.: B66F 7/24

(54) **VORRICHTUNG ZUM ANHEBEN VON FAHRZEUGEN**
DEVICE FOR LIFTING VEHICLES
DISPOSITIF DE LEVAGE POUR VÉHICULES

(30) Priorität: 29.10.2018 DE 102018126950
(43) Veröffentlichungstag der Anmeldung: 06.05.2020
(73) Patentinhaber: Krause, Andreas, 51503 Rösrath (DE)
(72) Erfinder: Krause, Andreas, 51503 Rösrath (DE)
(74) Vertreter: Limbeck, Achim

(56) Entgegenhaltungen:
- WO-A1-93/00288
- WO-A1-98/06658
- GB-A- 2 047 196
- GB-A- 2 153 338

## Beschreibung

### Technisches Gebiet

Die vorliegende Erfindung betrifft eine Vorrichtung zum Anheben von Fahrzeugen gemäß dem Obersatz des Patentanspruchs 1.

### Stand der Technik

Gemäß dem Stand der Technik sind einfache Auffahrrampen zum Verladen oder zum Zweck einer Reparatur hinreichend bekannt. Ebenso bekannt sind Rampen für Ausstellungszwecke, für Geschicklichkeitsübungen sowie verschiedene wippbare Rampenkonstruktionen.

Dokument WO 93/00288 offenbart eine Vorrichtung zum Anheben von Fahrzeugen gemäß dem Oberbegriff des Anspruchs 1. Die Druckschriften GB 2134482 B, WO 9806658 A1, CH 19620013217 A, GB 2306939 A, GB 2257411 A, US 4238114 A, DE955812 C zeigen einige beispielhafte Ausführungen auf. Speziell aus der Offenlegungsschrift GB 2 047 196 A ist eine rampenartige Auflagefläche bekannt, die eine oder mehrere Schienen umfasst, die über unterhalb der Schienen mittels eines Rahmens beabstandet und auf einer Drehachse angeordnete Dreh- und Auflagepunkte aus einer gekippten Stellung, in der das Fahrzeug auf die Schienen fahrbar ist, in eine horizontale Position schwenkbar sind. Die Schwenkbewegung dieser Vorrichtung wird automatisch durch die Bewegung des Fahrzeugs auf und abseits der Schienen verursacht.

Nachteilig bei den aus dem Stand der Technik bekannten Rampen ist die Notwendigkeit, das Fahrzeug jedes Mal wieder in eine neue Position auf der Rampe zu bewegen, um die Kippfunktion zu nutzen und einen anderen Teil des Fahrzeugs zugänglich zu machen.

Ein weiterer Nachteil ist darin zu sehen, dass die manuelle Bedienung für eine einzelne Person allein kaum möglich ist, oder kraftbetriebene Antriebe zur Nutzung nötig sind. Außerdem haben bekannte Konstruktionen eingeschränkte Anwendungsmöglichkeiten durch ihre erhebliche Größe und dem damit verbundenen hohen Gewicht, welches Unflexibilität, Immobilität und hohen Raumbedarf, besonders in Zeiten der Nichtnutzung, zur Folge hat.

### Darstellung der Erfindung

Der vorliegenden Erfindung liegt die Aufgabe zu Grunde, eine Vorrichtung zu schaffen, welche die vorgenannten Probleme ausräumt und welche geeignet ist, ein Fahrzeug schnell, auf kleinstem Raum, als Einzelperson, manuell oder kraftbetrieben, in die jeweils praktischste Position und Höhe zu befördern, wo Reparaturen, das Verladen, oder eine Präsentation möglich sind, ohne das Fahrzeug mehrfach neu auf der Vorrichtung positionieren zu müssen. Um die verschiedenen Positionen der Vorrichtung und damit des Fahrzeugs zu erreichen, soll das Fahrzeug nicht nochmals in seiner Position auf der Wippe selbst verändert werden müssen. Ausreichen sollte das Heben und Senken der Vorrichtung vorzugsweise von Hand oder auf Wunsch auch unterstützt durch einen kraftbetriebenen Antrieb. Ziel der vorliegenden Erfindung ist, eine sehr leichte, durch Muskelkraft nur einer Person zu bewegende und transportierende Vorrichtung zu schaffen.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen der erfindungsgemäßen Vorrichtung sind in den abhängigen Unteransprüchen angegeben.

Die erfindungsgemäße Vorrichtung zum Anheben von Fahrzeugen umfasst eine rampenartige Auflagefläche, die mindestens eine Schiene umfasst, wobei die Schiene über mindestens einen unterhalb der Schiene mittels eines Rahmens beabstandet und auf mindestens einer Drehachse angeordneten Dreh- und Auflagepunkt aus einer gekippten Stellung, in der das Fahrzeug auf die Schiene fahrbar ist, in eine horizontale Position schwenkbar ist, wobei unterhalb der Schiene mindestens zwei Drehachsen mit mindestens jeweils einem Dreh- und Auflagepunkt vorgesehen sind und die Drehachsen in Längsrichtung der Schiene derart beabstandet angeordnet sind, dass die Vorrichtung in Abhängigkeit der Kippposition auf einer der mindestens zwei Drehachsen schwenkbar ist,

Erfindungsgemäß ist eine Vorrichtung gemäß dem Obersatz des Patentanspruchs 1 dadurch gekennzeichnet, dass zur Schaffung einer mindestens dritten Drehachse mindestens ein weiterer an dem Rahmen versetzbar und/oder verschieblich angeordeter Dreh- und Auflagepunkt vorgesehen ist, wobei der mindestens eine Dreh- und Auflagepunkt ein Steckmodul umfasst, mittels dem der Dreh- und Auflagepunkt an verschiedene Fahrzeuge angepasst werden kann.

Die Erfindung löst die Aufgabe somit durch eine hebel- bzw. wippenartige Schienenkonstruktion, die durch eine vorzugsweise leichte, kompakte, mobile und einteilig- oder mehrteilig sowie stapelbare Ausführung multifunktional einsetzbar ist. Diese kann durch eine einzelne Person, z.B. einen durchschnittlichen Erwachsenen, in wenigen Minuten allein durch Muskelkraft aufgebaut und bedient werden, um ein Fahrzeug auf eine komfortable Arbeitshöhe zu befördern.

Sobald das Fahrzeug in der idealen Position auf der Auflagefläche steht und damit die optimale Gewichtsverteilung auf dem vorderen und hinteren Teil der Vorrichtung erreicht ist, kann die Kippbewegung über die verschiedenen Drehpunkte erfolgen. Diese sind vorzugsweise so angeordnet, dass relativ zur Masse des Fahrzeugs nur ein minimaler Kraftaufwand nötig ist, um die Wippe an einer Seite anzuheben oder abzusenken.

Gleichzeitig sind die Drehpunkte so gewählt, dass die gesamte Konstruktion inklusive Fahrzeug in sich stabil bleibt und von selbst in einer der vorzugsweise drei Grundpositionen ruht.

Um Fahrzeuge mit unterschiedlich hohen Schwerpunkten oder Massen gleichermaßen leicht kippen zu können, kann zur Schaffung einer mindestens dritten Drehachse mindestens ein weiterer an dem Rahmen versetzbar und/oder verschieblich angeordeter Dreh- und Auflagepunkt, welcher auch der erste Drehpunkt ist, der allein in dieser Position den Boden berührt, vorgesehen sein. Als Steckmodul ausgeführt, kann der erste Drehpunkt so unmittelbar an verschiedene Fahrzeuge angepasst werden. Je höher der Schwerpunkt und/oder höher die Masse, desto weiter auseinander sollten die Drehpunkte positioniert werden.

Wird die Vorrichtung von der Auffahrposition in die Waagerechte gekippt, erfolgt dies über zwei oder mehr Drehpunkte. Wird die Wippe weiter gekippt, geschieht dies ebenfalls über mindestens zwei weitere Drehpunkte.

Der Drehpunkt wandert somit relativ zum Fahrzeugschwerpunkt, je nach Kippposition der Wippe, nach vorn oder hinten. Die genutzten Drehpunkte relativ zum Schwerpunkt/Masse des Fahrzeugs sind dann so gesetzt, dass die zum Kippen aufzubringenden Kräfte minimiert werden. Diese Kippbewegung kann manuell oder auch kraftbetrieben von beiden Enden der Wippe aus erfolgen.

Die Vorteile der beschriebenen Vorrichtung liegen darin, dass ein einmal an der ausbalancierten Stelle positioniertes Fahrzeug nicht wieder bewegt werden muss, und von einer Person allein per Muskelkraft in jede gewünschte Positionen gekippt werden kann. Durch einfaches Umstecken des beschriebenen Steckmoduls kann die Vorrichtung unmittelbar auf verschiedene Fahrzeuge angepasst werden. Dies ist mit keiner bisher bekannten Vorrichtung so möglich. Damit wird zu den sonst schwer oder gar nicht erreichbaren Fahrzeugteilen, wie z.B. dem Unterboden, mit geringstem Aufwand ein Zugang ermöglicht, wie ihn sonst nur eine Hebebühne oder Grube erlaubt. Weiter zeichnet sich die Vorrichtung durch eine auf kompakte Maße packbare, mobile, leichte, mehrteilige, stapelbare und multifunktionale Ausführung aus.

Eine einzelne Person kann in wenigen Minuten alleine die gewünschte Wippenform zusammenstecken und ein Fahrzeug auf eine komfortable Arbeitshöhe befördern.

### Kurzbeschreibung der Zeichnungen

Weitere Ziele, Merkmale, Vorteile und Anwendungsmöglichkeiten der erfindungsgemäßen Vorrichtung ergeben sich aus der nachfolgenden Beschreibung eines Ausführungsbeispiels anhand der Zeichnungen.

In den Zeichnungen zeigen
Fig. 1 die Vorrichtung in perspektivischer Seitenansicht;
Fign. 2a,2b,2c,2d die Vorrichtung in der Seitenansicht in unterschiedlichen Positionen;
Fig. 3 das Steckmodul in unterschiedlichen Positionen.

### Ausführung der Erfindung

Wie aus den Fign.1 und 2a,2b,2c,2d ersichtlich, ist die erfindungsgemäße Vorrichtung 1 zum Anheben von Fahrzeugen 2 aus einer rampenartigen Auflagefläche 10 gebildet, die mindestens eine Schiene 100 umfasst. Die Schiene 100 ist über unterhalb der Schiene 100 mittels eines Rahmens 11 beabstandet und auf den Drehachsen 12,12a angeordnete Dreh- und Auflagepunkte 13,13a und einem weiteren an dem Rahmen 11 versetzbar und/oder verschieblich auf einer Drehachse 12b angeordeten Dreh- und Auflagepunkt 13b aus einer gekippten Stellung, in der das Fahrzeug 2 auf die Schiene 100 fahrbar ist, in eine horizontale Position schwenkbar.

Die mindestens eine Schiene 100 ist bevorzugt mehrteilig ausgebildet, wobei jedes Teil 1000,1001 jeweils mindestens einen Dreh- und Auflagepunkt 13, 13a umfasst.

Die Teile 1000,1001 sind mittels Verbindungsmitteln 102 reversibel und besonders bevorzugt winklig zueinander bzw. miteinander verbindbar.

An der Schiene 100 ist vorzugsweise mindestens ein Anschlag 15 für ein Fahrzeug 2 vorgesehen, der so angeordnet bzw. anordbar ist, dass die Gewichtsverteilung des Fahrzeuges 2, auf dem vorderen und hinteren Bereich der Schiene 100, bezogen auf die Dreh- und Auflagepunkte 13,13a,13b13c nahezu ausbalanciert ist.

In einer weiteren Ausführungsform der Erfindung sind darüber hinaus vorzugsweise Sensoren vorgesehen, welche zur Erkennung der Gewichtsverteilung des Fahrzeuges 2 auf der mindestens einen Schiene 100 ausgelegt sind.

Durch verschiedene Steckadapter können verschiedene Konfigurationen der Vorrichtung 1 zusammengestellt werden. Die verschiedenen Vorrichtungen 1 können auch selbstständig und unabhängig voneinander für sich alleine zur Auffahrt genutzt werden. Der gelegentliche Nutzer kann die Teile 1000,1001 der Vorrichtung 1 nach Gebrauch ineinander stapeln und so auf kleinem Raum verstauen.

### Anwendungsbeschreibung

Das Fahrzeug 2 wird nach korrekter Ausrichtung der beiden Fahrspuren (bzw. zweier parallel ausgerichteter Vorrichtungen 1) bis zum gewünschten Anschlag auf die beiden Vorrichtungen 1 gefahren. Der Anschlag 15 für die vorderen Räder ist so gewählt, dass sich für ein bestimmtes Fahrzeug 2 die ideale Standposition ergibt. Diese ist erreicht, wenn die Gewichtsverteilung auf dem vorderen und hinteren Teil der jeweiligen Vorrichtung 1, bezogen auf die Dreh- und Auflagepunkte 13,13a,13b,13c nahezu ausbalanciert ist. Die Aufstellung der beiden Vorrichtungen 1 wird an die Spurweite des Fahrzeugs 2 angepasst und mit einem Abstandshalter gesichert.

Die Position des Anschlags 15 wird beim Auffahren des Fahrzeugs 2 durch herantasten an den Balancepunkt, welcher auch durch technische Hilfsmittel wie z.B. Gewichtssensoren oder Signalgeber angezeigt werden kann, ermittelt. Dieser Vorgang muss für ein bestimmtes Fahrzeug nur einmalig durchgeführt werden, wenn die fahrzeugspezifische Position des Anschlags 15 entsprechend markiert wird. Das Fahrzeug 2 könnte auch mittels einer Winde auf die Vorrichtung 1 gezogen werden. Durch Bremskeile wird das Fahrzeug 2 dann zusätzlich zur eigenen Bremse in der optimalen Position auf der Vorrichtung 1 gesichert.

In der so ausbalancierten Position befindet sich der fordere Teil des Fahrzeugs 2 jetzt ungefähr auf Kopfhöhe einer durchschnittlich großen Person, der hintere Teil nahe dem Bodenniveau. Die Vorrichtung 1 besitzt nun mehrere Dreh- und Auflagepunkte 13,13a,13b,13c über welche der Nutzer mit seiner Muskelkraft die Position der Vorrichtung 1 verändern kann. Da sich das Fahrzeug 2 nahezu in der Waage befindet und selbst eine hohe Masse hat, geschieht dies physikalisch bedingt (Massenträgheit) langsam, es ergeben sich also keine abrupten, unkontrollierten oder überraschenden Bewegungen der Konstruktion mitsamt des Fahrzeuges 2.

Um unbeabsichtigtes Bewegen der Wippe während der Benutzung zu verhindern, z.B. bei Montagearbeiten am Fahrzeug, wird die jeweilige Position mit zwei nach unten hängenden Stützen 14 gesichert. Diese enden knapp über dem Bodenniveau, um sie bei Bedarf auch entfernen zu können.

Fig.3 zeigt das Steckmodul 130 in unterschiedlichen Positionen für unterschiedlich große Fahrzeuge, wobei der Drehpunkt 13b mittels einem an dem Steckmodul 130 über Bolzen 131 oder dergleichen reversibel anordbaren Auflagekörper 132 verstellt werden kann.

Die erfindungsgemäße Vorrichtung 1 beschränkt sich in ihrer Ausführung nicht auf die vorstehend angegebenen bevorzugten Ausführungsformen. Vielmehr sind eine Vielzahl von Ausgestaltungsvariationen denkbar, welche von der dargestellten Lösung auch bei grundsätzlich anders gearteter Ausführung Gebrauch machen.

### Liste der Bezugsziffern

- 1: Vorrichtung
- 2: Fahrzeug
- 10: rampenartige Auflagefläche
- 11: Rahmen
- 12,12a,12b,12c: Drehachsen
- 13,13a,13b,13c: Dreh- und Auflagepunkte
- 14: Stütze
- 15: Anschlag
- 100: Schiene
- 102: Verbindungsmittel
- 130: Steckmodul
- 131: Bolzen
- 132: Auflagekörper
- 1000,1001: Teile der Schiene

## Patentansprüche

1. Vorrichtung (1) zum Anheben von Fahrzeugen (2) mit einer rampenartigen Auflagefläche (10), die mindestens eine Schiene (100) umfasst, wobei die Schiene (100) über mindestens einen unterhalb der Schiene (100) mittels eines Rahmens (11) beabstandet und auf mindestens einer Drehachse (12) angeordneten Dreh- und Auflagepunkt (13) aus einer gekippten Stellung, in der das Fahrzeug (2) auf die Schiene (100) fahrbar ist, in eine horizontale und/oder gekippte Position schwenkbar ist, wobei unterhalb der Schiene (100) mindestens zwei Drehachsen (12,12a) mit mindestens jeweils einem Dreh- und Auflagepunkt (13,13a) vorgesehen sind und die Drehachsen (12,12a) in Längsrichtung der Schiene (100) derart beabstandet angeordnet sind, dass die Vorrichtung (1) in Abhängigkeit der Kippposition auf einer der mindestens zwei Drehachsen (12,12a) schwenkbar ist,
**dadurch gekennzeichnet, dass**
zur Schaffung einer mindestens dritten Drehachse (12b, 12c) mindestens ein weiterer an dem Rahmen (11) versetzbar und/oder verschieblich angeordeter Dreh- und Auflagepunkt (13b, 13c) vorgesehen ist, wobei der mindestens eine Dreh- und Auflagepunkt (13b, 13c) ein Steckmodul (130) umfasst, mittels dem der Dreh- und Auflagepunkt (13b, 13c) an verschiedene Fahrzeuge angepasst werden kann.

2. Vorrichtung (1) nach Anspruch 1,
**dadurch gekennzeichnet, dass**
mindestens ein Drehpunkt (13b,13c) mittels einem an dem Steckmodul (130) über Bolzen (131) oder dergleichen reversibel anordbare Auflagekörper (132) verstellbar ist.

3. Vorrichtung (1) nach den Ansprüchen 1 oder 2,
**dadurch gekennzeichnet, dass**
die Schiene (100) mehrteilig ausgebildet ist, wobei jedes Teil (1000,1001) jeweils mindestens einen Dreh- und Auflagepunkt (13,13a) umfasst und die Teile (1000,1001) mittels Verbindungsmitteln (102) reversibel miteinander verbindbar sind.

4. Vorrichtung (1) nach Anspruch 3,
**dadurch gekennzeichnet, dass**
die Teile (1000,1001) winkelig zueinander verbindbar sind.

5. Vorrichtung (1) nach einem der vorangegangenen Ansprüche,
**dadurch gekennzeichnet, dass**
an der Schiene (100) mindestens ein Anschlag (15) für ein Fahrzeug (2) vorgesehen ist, der so angeordnet bzw. anordbar ist, dass die Gewichtsverteilung des Fahrzeuges (2), auf dem vorderen und hinteren Bereich der Schiene (100), bezogen auf die Dreh- und Auflagepunkte (13,13a,13b), nahezu ausbalanciert ist.

6. Vorrichtung (1) nach einem der vorangegangenen Ansprüche,
**dadurch gekennzeichnet, dass**
Sensoren vorgesehen sind, welche zur Erkennung der Gewichtsverteilung des Fahrzeuges (2) auf der mindestens einen Schiene (100) ausgelegt sind.

## Claims

1. Device (1) for lifting vehicles (2) with a ramp-like support surface (10) which comprises at least one rail (100), the rail (100) being spaced apart via at least one underneath the rail (100) by means of a frame (11) and pivot point (13) arranged on at least one axis of rotation (12) from a tilted position in which the vehicle (2) can be driven onto the rail (100) into a horizontal and / or tilted position, with below the rail (100) at least two axes of rotation (12,12a) each with at least one point of rotation and support (13,13a) are provided and the axes of rotation (12,12a) are arranged spaced apart in the longitudinal direction of the rail (100) such that the device (1) can be pivoted in one of the at least two axes of rotation (12, 12a) as a function of the tilting position,
**characterized in that**
to create at least a third axis of rotation (12b, 12c) at least one further pivot and support point (13b, 13c) that can be displaced and / or displaced on the frame (11) is provided, the at least one pivot and support point (13b, 13c) ) comprises a plug-in module (130) by means of which the pivot and support point (13b, 13c) can be adapted to different vehicles.

2. Device (1) according to claim 1,
**characterized in that**
at least one pivot point (13b, 13c) is adjustable by means of a support body (132) which can be reversibly arranged on the plug-in module (130) via bolts (131) or the like.

3. Device (1) according to claims 1 or 2,
**characterized in that**
the rail (100) is constructed in several parts, each part (1000, 1001) individually comprising at least one pivot and one support point (13, 13a), and the parts (1000, 1001) being reversibly connectable to one another by means of connecting means (102).

4. Device (1) according to claim 3,
**characterized in that**
the parts (1000, 1001) can be connected at an angle to one another.

5. Device (1) according to all and any of the preceding claims,
**characterized in that**
at least one stop (15) for a vehicle (2) is provided on the rail (100) and is arranged or can be arranged in such a way that the weight distribution of the vehicle (2) on the front and rear area of the rail (100), based on the pivot and support points (13,13a, 13b), is almost balanced.

6. Device (1) according to all and any of the preceding claims,
**characterized in that**
sensors are provided, which are designed to detect the weight distribution of the vehicle (2) on the at least one rail (100).

## Revendications

1. Dispositif (1) pour le levage de véhicules (2) avec une surface d'appui (10) en forme de rampe comprenant au moins un rail (100), le rail (100) pouvant être pivoté à partir d'une position basculée, dans laquelle le véhicule (2) peut être déplacé sur le rail (100), par l'intermédiaire d'au moins un point de pivotement et d'appui (13) disposé sur au moins un axe de pivotement (12) et situé à distance sous le rail (100) au moyen d'un cadre (11), dans une position horizontale et/ou basculée, au moins deux axes de rotation (12, 12a) présentant chacun au moins un point de rotation et un support (13, 13a) étant prévu sous le rail (100), et les axes de rotation (12, 12a) étant espacés dans la direction longitudinale du rail (100) de telle sorte que le dispositif (1) puisse pivoter sur l'un des au moins deux axes de rotation (12, 12a) en fonction de la position basculée,
**caractérisée en ce qu'**au moins un autre point de pivotement et de support (13b, 13c) disposé de manière déplaçable et/ou coulissante sur le cadre (11) est prévu pour créer au moins un troisième axe de pivotement (12b, 12c), dans lequel le au moins un point de pivotement et de support (13b, 13c) comprend un module enfichable (130) au moyen duquel le point de pivotement et de support (13b, 13c) peut être adapté à différents véhicules.

2. Dispositif (1) selon la revendication 1,
**caractérisé en ce qu'**au moins un point de pivotement (13b, 13c) peut être réglé au moyen d'un corps de support (132) qui peut être disposé de manière réversible sur le module enfichable (130) par l'intermédiaire de broches (131) ou similaire.

3. Dispositif (1) selon les revendications 1 ou 2
**caractérisées en ce que**
le rail (100) est formé en plusieurs parties, dans lequel chaque partie (1000, 1001) comprend au moins un point de pivotement et de support respectif (13, 13a) et les parties (1000, 1001) peuvent être connectées de manière réversible les unes aux autres au moyen de moyens de connexion (102).

4. Dispositif (1) selon la revendication 3,
**caractérisé en ce que**
les pièces (1000, 1001) peuvent être connectées en angle l'une par rapport à l'autre.

5. Dispositif (1) selon l'une quelconque des revendications précédentes,
**caractérisé en ce qu'**au moins une butée (15) pour un véhicule (2) est prévue sur le rail (100), laquelle est disposée ou peut être disposée de telle sorte que la répartition du poids du véhicule (2) sur la zone avant et arrière du rail (100) est presque équilibrée par rapport aux points de pivotement et d'appui (13, 13a, 13b).

6. Dispositif (1) selon l'une quelconque des revendications précédentes,
**caractérisées en ce que**
des capteurs sont prévus qui sont conçus pour détecter la répartition du poids du véhicule (2) sur l'au moins un rail (100).
